# EUROPÄISCHE PATENTSCHRIFT

(11) **EP 3 090 414 B1**
(45) Veröffentlichungstag und Bekanntmachung des Hinweises auf die Patenterteilung: **04.12.2019**
(21) Anmeldenummer: 14808533.5
(22) Anmeldetag: 21.11.2014
(51) Int. Cl.: G07F 17/12, G07F 9/10, G06Q 10/08

(54) **SCHLIESSFACHANLAGE MIT EINER TEMPERIERVORRICHTUNG**
LOCKER SYSTEM WITH A TEMPERATURE CONTROL DEVICE
ARMOIRE DE CONSIGNE ÉQUIPÉE D'UN DISPOSITIF DE THERMORÉGULATION

(30) Priorität: 13.12.2013 DE 102013113996
(43) Veröffentlichungstag der Anmeldung: 09.11.2016
(73) Patentinhaber: Locktec GmbH, 96369 Weißenbrunn (DE)
(72) Erfinder: CLAUSEN, Lukas, 96242 Sonnefeld (DE)
(74) Vertreter: Pröll, Jürgen
(86) Internationale Anmeldenummer: PCT/EP2014/075255
(87) Internationale Veröffentlichungsnummer: WO 2015/086292

(56) Entgegenhaltungen:
- WO-A1-2013/170316
- FR-A1- 2 941 441
- US-A1- 2002 177 922
- US-A1- 2004 084 527

## Beschreibung

Die Erfindung betrifft eine Schließfachanlage, welche mit einer Temperiervorrichtung ausgestattet ist.

Schließfachanlagen, welche mehrere Schließfächer aufweisen, sind bereits bekannt. Eine derartige Schließfachanlage dient als Übergabestelle für Warensendungen seitens eines Zustellers, der eines oder mehrere der Schließfächer mit einer jeweiligen Warensendung bestückt. Diese Warensendung kann dann von einem autorisierten Kunden aus dem Schließfach entnommen werden.

Bei einer derartigen bekannten Schließfachanlage handelt es sich beispielsweise um eine DHL-Packstation, in deren Schließfächern von der deutschen Bundespost Warensendungen, Päckchen und/oder Pakete für einen jeweiligen Kunden hinterlegt werden.

Aus der EP 1 247 260 B1 sind ein Verfahren zum Deponieren von Gütern in mindestens einem Schließfach sowie eine Schließfachanlage zur Durchführung dieses Verfahrens bekannt. Diese Schließfachanlage weist mindestens ein Schließfach auf, welches mit einer verschließbaren Tür oder Klappe ausgestattet ist. Weiterhin enthält die bekannte Schließfachanlage ein computergesteuertes elektronisches Schließsystem zum Betätigen des Schlosses der Tür oder der Klappe des Schließfaches mittels eines elektronischen Schlüsselsystems eines zugangsberechtigten Zustellers oder Adressaten. Ferner sind Computereingabemittel zur Identifizierung eines Zugangsberechtigten vorgesehen. Außerdem ist die bekannte Anlage mit einem Speicher versehen, in welchem mindestens die Adressen und Bewegungsdaten für das zu deponierende Gut registriert sind. Weiterhin enthält die bekannte Anlage eine Kommunikationsschnittstelle zu einem Kommunikationsnetz, insbesondere einem Festnetz oder einem Mobilfunknetz einschließlich des Internets. Der Computer des Schließsystems ist von einem zentralen Verwaltungsrechner oder über ein Datenterminal oder ein Telefon für Zugangsberechtigte freischaltbar oder anwählbar.

Weitere Schließfachanlagen sind aus der DE 102 46 649 B4 und der DE 102 46 650 B4 bekannt.

WO 2013/170316 A1 offenbart weiter eine Schließfachanlage, wobei einzelne Schließfächer gekühlt werden können. Die Kühlmöglichkeit ist begrenzt, wobei die aus WO 2013/170316 A1 bekannte Schließfachanlage einen hohen Energieverbrauch aufweist.

Die Aufgabe der Erfindung besteht darin, eine Schließfachanlage anzugeben, deren Nutzungsmöglichkeiten erweitert sind.

Diese Aufgabe wird durch eine Schließfachanlage mit den im Anspruch 1 angegebenen Merkmalen gelöst. Vorteilhafte Ausgestaltungen und Weiterbildungen der Erfindung sind in den abhängigen Ansprüchen angegeben.

Eine Schließfachanlage mit den im Anspruch 1 angegebenen Merkmalen weist den Vorteil auf, dass in deren Schließfächern auch Gegenstände und Lebensmittel gelagert werden können, die bei einer bestimmten Temperatur oder in einem bestimmten Temperaturbereich gelagert werden müssen. Dies gilt insbesondere für Lebensmittel. Beispielsweise müssen Tiefkühlprodukte wie Tiefkühlpizzen oder Speiseeis bei einer Temperatur von -18°C gelagert werden, während Käse- und Gemüseprodukte bei etwa +7°C gelagert werden müssen.

Die Temperiervorrichtung der einzelnen Schließfächer der Schließfachanlage enthält jeweils ein oder mehrere Peltier-Elemente. Die Peltier-Elemente sind an einen gemeinsamen Vortemperierkreislauf angeschlossen, welcher zur Versorgung der Peltier-Elemente mittels eines temperierten Fluids ausgebildet ist, wobei der gemeinsame Vortemperierkreislauf eine Heizvorrichtung und eine Kältemaschine aufweist, die separat in den gemeinsamen Vortemperierkreislauf einschaltbar sind, um das Fluid auf eine gewünschte Temperatur zu bringen. Der gemeinsame Vortemperierkreislauf ist zum Ausgleich von Außentemperaturschwankungen ausgebildet, wobei über den gemeinsamen Vortemperierkreislauf den Peltier-Elementen unabhängig von einer Umgebungstemperatur ein Fluid mit einer konstanten Temperatur zur Verfügung gestellt wird.

Die Peltier-Elemente sind in vorteilhafter Weise in oder an einer Wand des jeweiligen Schließfaches angeordnet und weisen jeweils eine Innenseite und eine Außenseite auf, wobei die Innenseite in Richtung des Innenraumes des Schließfaches und die Außenseite nach außen gerichtet ist. In vorteilhafter Weise ist die Temperatur jedes Schließfaches individuell sowohl erhöhbar als auch erniedrigbar, so dass beispielsweise ausgehend von einer momentanen Schließfachtemperatur von 0°C eines der Schließfächer zur Lagerung von Tiefkühlprodukten bei -18°C und ein weiteres Schließfach zur Lagerung von Gemüse bei +7°C verwendet werden kann.

Vorzugsweise ist die Temperiervorrichtung jedes der Schließfächer individuell einschaltbar und ausschaltbar. Dies hat den Vorteil, dass momentan nicht benötigte Schließfächer der Schließfachanlage nicht temperiert werden müssen, so dass der Innenbereich des jeweiligen Schließfaches im Wesentlichen die Umgebungstemperatur annimmt. Durch diese Möglichkeit, die Temperierung momentan nicht benötigter Schließfächer ausschalten zu können, wird Energie eingespart.

Zur Steuerung der Temperiervorrichtungen der einzelnen Schließfächer ist in vorteilhafter Weise eine zentrale Steuereinheit vorgesehen, welche einzelne Schließfächer je nach Bedarf einem bestimmten Produkt zuordnet und die Solltemperatur vorgibt, bei welcher das jeweilige Produkt gelagert werden muss. Die Anpassung der im Schließfach herrschenden Isttemperatur an die vorgegebene Solltemperatur erfolgt mittels einer Regelungseinheit des jeweiligen Schließfaches.

Gemäß einer vorteilhaften Ausgestaltung der Erfindung sind die Temperiervorrichtungen jeweils mit Kühlrippen ausgestattet. Dies ermöglicht eine Ableitung von Wärme bzw. Kälte von einer Seitenwand des jeweiligen Peltier-Elementes auf die andere Seitenwand des jeweiligen Peltier-Elementes bzw. umgekehrt. Diese Ableitung von Wärme bzw. Kälte erfolgt vorzugsweise unter Verwendung eines Lüfters.

Um in einem Schließfach eine jeweils gewünschte Temperatur besser aufrechterhalten zu können, ist jedes der Schließfächer in vorteilhafter Weise mit einer Isolationsschicht versehen.

Zur Überwachung der in einem Schließfach herrschenden Temperatur ist in jedem Schließfach ein Temperatursensor vorgesehen. Die von diesem erfasste Isttemperatur des jeweiligen Schließfaches wird in der Regelungseinheit des Schließfaches mit einem von der zentralen Steuereinheit vorgegebenen Sollwert für die Schließfachtemperatur verglichen. Weichen Isttemperatur und Solltemperatur voneinander ab, dann regelt die Regelungseinheit die Temperatur im Schließfach auf den jeweiligen Temperatursollwert.

Es besteht auch die Möglichkeit, mehrere Schließfächer zu einem Schließfachmodul zusammenzufassen und den Schließfächern dieses Schließfachmoduls eine gemeinsame Regelungseinheit zuzuordnen. Dies reduziert den benötigten Aufwand zur Einregelung der gewünschten Solltemperatur.

Damit die Schließfachanlage zuverlässig über einen weiten Temperaturbereich arbeiten kann, beispielsweise von -30°C bis +40°C, sind die Außenseiten der als Temperiervorrichtung verwendeten Peltier-Elemente an einen gemeinsamen Vortemperierkreislauf angeschlossen, welcher zur Versorgung der Außenseiten der Peltier-Elemente mittels eines temperierten Fluids ausgebildet ist. Dieser gemeinsame Vortemperierkreislauf weist eine Heizvorrichtung und eine Kältemaschine auf, welche bei Bedarf in den gemeinsamen Temperaturkreislauf einbringbar sind und mittels welcher das Fluid auf eine gewünschte Temperatur gebracht wird, beispielsweise auf eine Temperatur von +10°C. Die Peltier-Elemente der Schließfachanlage haben dann lediglich die Aufgabe, ausgehend von dieser Temperatur eine Temperierung des jeweiligen Schließfaches auf eine jeweils gewünschte Temperatur vorzunehmen. Da Peltier-Elemente im allgemeinen lediglich eine Temperaturdifferenz von etwa 40° realisieren können, würde in den Schließfächern in diesem Fall unabhängig von der Umgebungstemperatur der Schließfachanlage aufgrund der erfolgten Vortemperierung eine Temperatur erzeugt werden können, die im Bereich von -30°C bis +50°C liegt.

Weitere vorteilhafte Eigenschaften der Erfindung ergeben sich aus deren nachfolgender Erläuterung anhand der Figuren. Es zeigt
- Figur 1: eine schematische Darstellung zur Erläuterung der Funktionsweise eines Peltier-Elementes,
- Figur 2: eine Skizze zur Erläuterung des grundsätzlichen Aufbaus eines mit einem Peltier-Element ausgestatteten Schließfachs einer Schließfachanlage,
- Figur 3: eine Blockdarstellung zur Veranschaulichung des Zusammenwirkens einer zentralen Steuereinheit und der Regelungseinheiten der Schließfächer,
- Figur 4: eine Skizze einer Frontansicht einer Schließfachanlage und
- Figur 5: eine Skizze zur Veranschaulichung des hinteren Bereiches der in der Figur 4 dargestellten Schließfachanlage.

Die vorliegende Erfindung stellt eine Schließfachanlage bereit, welche mehrere Schließfächer aufweist, wobei jedes dieser Schließfächer mit einer Temperiervorrichtung ausgestattet ist. Eine derartige Schließfachanlage ist insbesondere für die Lebensmittelbranche von Vorteil, da mittels dieser Schließfachanlage bei Bedarf die Sicherstellung einer Kühlkette gegeben ist, wobei vermieden wird, dass im tiefgefrorenen Zustand in den Schließfächern der Schließfachanlage hinterlegte Lebensmittel in unerwünschter Weise während ihrer Lagerung im jeweiligen Schließfach an- oder gar auftauen.

Die Temperiervorrichtung der Schließfächer enthält vorzugsweise ein oder mehrere Peltier-Elemente, das bzw. die in oder an einer Wand des jeweiligen Schließfaches angeordnet sind und welche jeweils eine dem Innenraum des Schließfaches zugewandte Innenseite und einen dem Außenraum des Schließfaches zugewandte Außenseite aufweisen.

Die Figur 1 zeigt eine schematische Darstellung zur Erläuterung der Funktionsweise eines Peltier-Elementes. Ein derartiges Peltier-Element weist eine Stromquelle Q, Keramikplatten K, Halbleiter HL unterschiedlicher Dotierung und Metallbrücken MB auf. Mittels eines derartigen Peltier-Elementes kann durch Stromdurchfluss eine Temperaturdifferenz zwischen den beiden Seiten des Peltier-Elementes erzeugt werden. In einem derartigen Peltier-Element wird durch elektrische Energie ein Wärmefluss erzeugt. Dabei wird eine Seite des Peltier-Elementes erhitzt, die andere Seite abgekühlt. Werden ein oder mehrere Peltier-Elemente in oder an einer Wand eines Schließfaches einer Schließfachanlage derart angeordnet, dass die eine Seite der Peltier-Elemente auf der Innenseite und die andere auf der Außenseite beispielsweise einer Seitenwand oder der Rückwand eines Schließfaches gelegen ist, dann kann eine Temperaturdifferenz zwischen dem Innenbereich und dem Außenbereich des Schließfaches erzeugt werden. Dies ermöglicht sowohl eine Kühlung als auch eine Erwärmung des Innenbereiches eines Schließfaches. Durch Anlegen eines Stromes entsteht ein Wärmefluss von der Schließfachinnenseite zur Schließfachaußenseite. Durch eine Umkehrung der Stromrichtung kann die Richtung des Wärmeflusses umgekehrt werden und ein jeweiliges Schließfach bei Unterschreitung einer vorgegebenen Solltemperatur gezielt erwärmt werden. Auf diese Weise kann sowohl bei niedrigen als auch bei hohen Außentemperaturen im Inneren eines Schließfaches jeweils eine gewünschte konstante Temperatur eingestellt werden.

Bei derartigen Peltier-Elementen, die zur Herstellung einer Temperaturdifferenz von etwa 40°C geeignet sind, muss die auf der einen Seite erzeugte Wärme durch eine Wärmeleitung oder Konvektion an das Umgebungsmedium weitergegeben werden, um niedrigere Temperaturen auf der anderen Seite erzeugen zu können. Dies gilt umgekehrt auch für die zu kühlende Seite. Auch hier muss durch Wärmeleitung oder Konvektion die Wärme des Raumes an die kühlende Seite des Peltier-Elementes abgegeben werden.

Diese Wärmeleitung bzw. Konvektion wird vorzugsweise dadurch ermöglicht, dass Kühlrippen, insbesondere Aluminiumkühlrippen, auf den Außenseiten der Peltier-Elemente angebracht werden (Wärmeleitung) und diese Kühlrippen ggf. unter Verwendung eines Gebläses bzw. Lüfters mit Luft durchströmt werden (Konvektion).

Die Figur 2 zeigt eine Skizze zur Erläuterung des grundsätzlichen Aufbaus eines mit einem Peltier-Element ausgestatteten Schließfaches einer Schließfachanlage. Dieses Schließfach 19 weist ein Gehäuse 1 auf, welches mit einer Tür 2 versehen ist. Innerhalb des Gehäuses 1 ist eine Isolationsschicht 3 vorgesehen, die den Innenraum des Schließfaches gegenüber der Schließfachumgebung thermisch isoliert. In der oder an der Rückwand des Schließfaches ist eine Temperiervorrichtung angeordnet, die dafür sorgt, dass der Innenraum des Schließfaches eine gewünschte Temperatur aufweist. Zu dieser Temperiervorrichtung gehören beim gezeigten Ausführungsbeispiel ein Peltier-Element 4, ein Aluminiumblock 5, Kühlrippen 6 und ein Lüfter 7. Im Inneren des Schließfaches 19 ist ein Temperatursensor 8 angeordnet, mittels dessen die im Inneren des Schließfaches herrschende Isttemperatur erfasst wird. Des Weiteren weist das Schließfach 19 eine in der Figur 2 nicht dargestellte Regelungseinheit 22 auf, welcher von einer zentralen Steuereinheit 21 ein Temperatursollwert für das Schließfach 19 übermittelt wird. Das Zusammenwirken der zentralen Steuereinheit 21 mit den Regelungseinheiten 22 der Schließfächer 19 ist in der Figur 3 veranschaulicht.

Diese Regelungseinheiten 22 sind derart ausgebildet, dass sie den vom jeweiligen Temperatursensor 8 bereitgestellten Temperaturistwert mit dem jeweiligen von der zentralen Steuereinheit 21 vorgegebenen Temperatursollwert vergleichen und die Leistung und auch die Stromrichtung durch das jeweilige Peltier-Element 4 derart regeln bzw. einstellen, dass innerhalb des Schließfaches 19 die jeweils gewünschte Solltemperatur vorliegt.

Die zentrale Steuereinheit 21 ermittelt die Temperatursollwerte für die einzelnen Schließfächer in Abhängigkeit von ihr zugeführten Sensorsignalen s, Bediensignalen b und Einstellsignalen e. Bei den Sensorsignalen s handelt es sich beispielsweise um die Signale eines Außentemperatursensors, bei den Bediensignalen b um mittels der Bedieneinheit der Schließfachanlage eingegebene Befehls- bzw. Informationssignale und bei den Einstellungssignalen e beispielsweise um vom Betreiber der Schließfachanlage festgelegte Daten- oder Befehlssignale.

Alternativ zu der Möglichkeit, jedem Schließfach 19 eine eigene Regelungseinheit zuzuordnen, können auch mehrere Schließfächer zu einem Schließfachmodul zusammengefasst werden und pro Schließfachmodul eine einzige Regelungseinheit verwendet werden. Bei dieser alternativen Ausführungsform ist der Regelungsaufwand reduziert.

Die zentrale Steuereinheit 21 gibt für jedes der Schließfächer einen gewünschten Temperatursollwert vor, der mittels der Regelungseinheit des jeweiligen Schließfaches eingeregelt wird. Dabei kann die zentrale Steuereinheit 21 die Zuordnung eines Temperatursollwertes zu einem jeweiligen Schließfach je nach Bedarf vornehmen. Beispielsweise kann sie allen Schließfächern ein und denselben Temperatursollwert zuordnen, sie kann aber auch jedem einzelnen Schließfach individuell einen vom momentan vorliegenden Bedarf abhängigen Temperatursollwert vorgeben. Momentan nicht benötigte Schließfächer können von der zentralen Steuereinheit 21 ausgeschaltet werden. Durch diese Maßnahmen kann die Schließfachanlage energieeffizient betrieben werden.

Die Vorteile einer vorstehend beschriebenen Schließfachanlage bestehen zusammenfassend betrachtet darin, dass für jedes Schließfach ein gewünschter Temperatursollwert vorgegeben werden kann, welcher dann mittels der Temperiervorrichtung des jeweiligen Schließfaches eingestellt werden kann. Diese Einstellung kann im Sinne einer schnellen Regelung erfolgen. Durch eine Deaktivierung der Temperierung momentan nicht benötigter Schließfächer kann eine Energieersparnis erzielt werden. Auch bei niedrigen Außentemperaturen, die beispielsweise bis -10°C reichen, kann durch die Heizfunktion der Peltier-Elemente eine stabile Schließfachtemperatur im positiven Temperaturbereich eingestellt werden. Dazu bedarf es keines Kühlmittels. Sofern kein Lüfter verwendet wird, arbeitet die Temperierung der Schließfächer nahezu geräuschlos.

Vorzugsweise ist eine Schließfachanlage gemäß der Erfindung aber nicht nur dazu geeignet, in Innenräumen eines Gebäudes aufgestellt zu werden, in denen vergleichsweise geringe Temperaturunterschiede herrschen, sondern auch dazu geeignet, im Außenbereich eines Gebäudes aufgestellt zu werden, auch wenn dort große Temperaturunterschiede herrschen.

Im Außenbereich eines Gebäudes können in Abhängigkeit von der Jahreszeit und dem Aufstellungsort der Schließfachanlage Umgebungstemperaturen auftreten, die weit voneinander abweichen. Beispielsweise kann eine im Außenbereich eines Gebäudes aufgestellte Schließfachanlage im Winter Umgebungstemperaturen ausgesetzt sein, die im Bereich von -30°C liegen und im Sommer Umgebungstemperaturen ausgesetzt sein, die im Bereich von +40°C liegen. Die Temperierfunktion der Schließfachanlage soll sowohl bei sehr niedrigen Außentemperaturen als auch bei sehr hohen Außentemperaturen gewährleistet sein.

Dies ist mittels bekannter Peltier-Elemente kaum möglich, da mittels derartiger Peltier-Elemente nur Temperaturdifferenzen von ca. 40°C erzeugt werden können. Folglich ist bei einer alleinigen Verwendung von Peltier-Elementen zur Temperierung beim Vorliegen von hohen Außentemperaturen von beispielsweise +40°C die Erzeugung einer Tiefkühltemperatur von -18°C im Inneren eines jeweiligen Schließfaches kaum möglich.

Um die Schließfachanlage auch an Aufstellungsorten verwenden zu können, an denen derart große Temperaturunterschiede herrschen, werden die Außenseiten der Peltier-elemente an einen gemeinsamen Vortemperierkreislauf angeschlossen, welcher zur Versorgung der Peltier-Elemente mittels eines temperierten Fluids ausgebildet ist. Dieser gemeinsame Vortemperierkreislauf weist vorzugsweise eine Heizvorrichtung und eine Kältemaschine auf, die separat zuschaltbar sind, um das Fluid auf eine gewünschte Temperatur zu erwärmen oder zu kühlen. Diese gewünschte Temperatur beträgt beispielsweise +10°C. Ausgehend von dieser Temperatur von +10°C, die an den Außenseiten der Peltier-Elemente bereitgestellt wird, haben die Peltier-Elemente dann nur noch die Aufgabe, die im Innenbereich des jeweiligen Schließfaches herrschende Temperatur auf einen gewünschten niedrigeren Temperaturwert zu erniedrigen oder auf einen gewünschten höheren Temperaturwert zu erhöhen. Dazu ist die mittels der Peltier-Elemente erzeugbare Temperaturdifferenz von etwa +40°C ausreichend. Als Heizvorrichtung können beispielsweise eine oder mehrere Stromdurchflossene Spulen, Heizbänder, Heizwiderstände oder ein Durchlauferhitzer verwendet werden, als Kältemaschine eine Kompressionskältemaschine.

Bei einer derart ausgebildeten Schließfachanlage hält das Fluid die Außenseiten der Peltier-Elemente folglich auf einer konstanten Temperatur von beispielsweise +10°C und gleicht dadurch Temperaturunterschiede der Umgebung aus. Auf diese Weise können beispielsweise auch bei sehr hohen Außentemperaturen von 40°C niedrige Schließfachtemperaturen von beispielsweise -18°C erzeugt werden. Dabei besteht weiterhin die Möglichkeit, alle Schließfächer mit unterschiedlichen Temperaturen zu betreiben, im Extremfall beispielsweise bei Temperaturen im Bereich von +50°C bis -30°C.

Die gewünschte konstante Temperatur von beispielsweise +10°C, auf die das die Außenseiten der Peltier-Elemente umströmende Fluid temperiert wird, wird vorzugsweise durch Verwendung einer Kältemaschine oder einer Heizvorrichtung bereitgestellt, die separat in den Vortemperierkreislauf einschaltbar sind.

Dies wird nachfolgend anhand der Figuren 4 und 5 erläutert, wobei in der Figur 4 eine Skizze einer Frontansicht einer Schließfachanlage und in der Figur 5 eine Skizze zur Veranschaulichung des hinteren Bereiches der in der Figur 4 gezeigten Schließfachanlage dargestellt ist.

Aus der in der Figur 4 dargestellten Frontansicht der Schließfachanlage ist ersichtlich, dass die Schließfachanlage mehrere Schließfächer 19 aufweist, von denen in der Figur 4 die Türen ersichtlich sind. Beim gezeigten Ausführungsbeispiel hat die Schließfachanlage insgesamt neun Schließfächer, von denen jeweils drei übereinander und drei nebeneinander angeordnet sind. Die Schließfächer der unteren Schließfachreihe sind größer als die Schließfächer der beiden oberen Schließfachreihen. Jedes dieser Schließfächer 19 ist - wie es oben wurde - mit einem Peltier-Element zur Temperierung des jeweiligen Schließfaches ausgestattet.

Die Außenseiten der Peltier-Elemente sind jeweils mit einem Aluminiumblock 5 (siehe Figur 2) und Rohrleitungen 10 (siehe Figur 5) versehen. Wie aus der Figur 5 des Weiteren ersichtlich ist, sind die Rohrleitungen 10 Bestandteil des oben beschriebenen gemeinsamen Vortemperierkreislaufes und werden über Rohre 9 und 11 mit einem Fluid vorgegebener Temperatur versorgt.

Im Falle einer Kühlfunktion der Schließfächer wird das umlaufende Fluid durch eine Kompressionskältemaschine, welche einen Verdichter 12, einen Kondensator 13 und eine Drossel 14 aufweist, bereitgestellt und im abgekühlten Zustand zu den Schließfächern 19 transportiert, wodurch die Außenseiten der Peltier-Elemente eine Erwärmung des Fluids vornehmen, wodurch eine Abkühlung des Innenbereiches des jeweiligen Schließfaches erfolgt.

Sinkt die Schließfachtemperatur beispielsweise durch ein Absinken der Außentemperatur, dann wird die Schließfachtemperierung von Kühlen auf Heizen umgestellt, um die gewünschte konstante Temperatur im Innenbereich des jeweiligen Schließfaches zu gewährleisten. Dies geschieht durch eine Änderung der Stromrichtung des jeweiligen Peltier-Elementes durch die Regelungseinheit des jeweiligen Schießfaches. Dadurch ändert sich auch die Richtung des Wärmeflusses im Peltier-Element, so dass die Schließfachaußenseite und auch das umfließende Medium gekühlt werden.

Wird dadurch oder durch den zusätzlichen Einfluss der niedrigen Außentemperatur das Fluid soweit abgekühlt, dass eine zusätzliche Kühlung durch die Kältemaschine 12, 13, 14 hinderlich ist, dann kann der Anlagenkühlprozess über Ventile 15 abgebrochen werden und das Fluid über eine Pumpe 16 und eine Heizvorrichtung 17 erwärmt zu den Schließfächern 19 geleitet werden.

Die Stellung der Ventile 15 und die Leistung der Heizvorrichtung 17 bzw. der Kältemaschine 12, 13, 14 werden von einer Regelungseinheit des gemeinsamen Vortemperierkreislaufes vorgegeben bzw. eingestellt. Diese Regelungseinheit wertet die von Temperatursensoren 18 gemessenen Temperaturen des Fluids aus und stellt die Solltemperatur des Fluids für den gemeinsamen Vortemperierkreislauf ein.

Des Weiteren ist aus der Figur 4 ersichtlich, dass beim gezeigten Ausführungsbeispiel rechts neben den Schließfächern 19 ein Bedienbereich 20 vorgesehen ist, in welchem die üblichen Bedienelemente eines Schließfachsystems angeordnet sind. Zu diesen üblichen Bedienelementen gehören beispielsweise alphanumerische Eingabemittel, ein Chipkartenleser, ein Magnetkartenleser, ein Barcodeleser, ein Transponderchipleser, biometrische Sensoren und/oder ein Funktelefon zur Identifizierung eines Zugangsberechtigten. Ferner sind im Bedienbereich 20 auch Anzeigemittel vorgesehen.

Die vorstehend beschriebene Erfindung stellt nach alledem eine neue Schließfachanlage bereit, welche zusätzlich zu den üblichen Funktionen bekannter Schließfachanlagen, beispielsweise der in der EP 1 247 260 B1 beschriebenen Schließfachanlage, temperierbare Schließfächer aufweist, insbesondere Schließfächer mit Kühl- und Gefrierfunktion. Diese neue Schließfachanlage weist ebenso wie bekannte Schließfachanlagen eine hohe Sicherheit gegenüber Vandalismus auf und ermöglicht eine Authentifizierung und Autorisierung einer Person zum Befüllen und Entleeren eines jeweiligen Schließfaches.

Bei einer Schließfachanlage gemäß der Erfindung weisen die einzelnen Schließfächer der Schließfachanlage jeweils ein oder mehrere Peltier-Elemente auf, mittels welcher je nach Bedarf eine Erwärmung oder eine Kühlung des jeweiligen Schließfaches erfolgen kann. Zur Vergrößerung des Temperaturbereiches, in welchem die Schließfachanlage arbeiten kann, werden diese Peltier-Elemente jeweils an einen gemeinsamen Vortemperierkreislauf angeschlossen, welcher zur Versorgung der Peltier-Elemente mit einem temperierten Fluid ausgebildet ist. Der gemeinsame Vortemperierkreislauf weist eine Heizvorrichtung und eine Kältemaschine auf, die je nach Bedarf in den gemeinsamen Vortemperierkreislauf eingeschaltet oder aus diesem entfernt werden können. Der gemeinsame Vortemperierkreislauf stellt unabhängig von der Umgebungstemperatur der Schließfachanlage allen Peltier-Elementen Fluid einer vorgegebenen, konstanten Temperatur zur Verfügung, gleicht also Außentemperaturschwankungen aus. Die einzelnen Peltier-Elemente können auf Basis der Fluidtemperatur individuell für jedes Schließfach unabhängig von der Außentemperatur der Schließfachanlage eine gewünschte Temperatur im jeweiligen Schließfach realisieren.

Die Solltemperaturen für die einzelnen Schließfächer und auch die Temperatur des Fluids werden von der zentralen Steuereinheit vorgegeben. Dadurch kann auch eine Verbesserung der Energieeffizienz erreicht werden.

Die zentrale Steuereinheit kann bei geringer Auslastung/Nutzung der Schließfachanlage bei nichtbelegten Schließfächern die Temperierung der nicht belegten Schließfächer ausschalten, um Energie einzusparen.

Einzelne Schließfächer oder Schließfachmodule können auch unter Verwendung von Ventilen vom Temperierprozess abgetrennt werden, wenn deren Temperierung nicht notwendig ist. Dies kann sowohl manuell als auch über die zentrale Steuereinheit erfolgen.

Vorzugsweise sind die einzelnen Schließfächer oder Schließfachmodule derart aufgebaut, dass die Schließfachanlage beliebig erweitert werden kann. Diese Erweiterung kann auch derart erfolgen, dass die Schließfachanlage sowohl temperierbare Schließfächer als auch nicht temperierbare Schließfächer aufweist.

Die Temperiermittel eines Schließfaches können auch in Form eines Zusatzbauteils zu einem herkömmlichen Schließfach realisiert sein. In diesem Fall haben die temperierbaren Schließfächer der Schließfachanlage dieselben Abmessungen wie die nicht temperierbaren Schließfächer der Schließfachanlage.

Die Solltemperaturen für die einzelnen Schließfächer werden - wie es oben beschrieben wurde - durch die zentrale Steuereinheit vorgegeben. Diese Solltemperaturen können der zentralen Steuereinheit entweder vom Betreiber der Schließfachanlage vorgegeben werden oder auch während des Betriebes der Schließfachanlage geändert werden. Dies kann über ein Netzwerk erfolgen oder auch direkt an der Schließfachanlage über eine Management-Funktion.

Die zentrale Steuereinheit kann beispielsweise auch vorgeben, dass stets eine vorgegebene Anzahl von Schließfächern eines bestimmten Temperaturbereiches unbelegt sein muss. Wird ein freies Schließfach belegt, dann kann die Steuereinheit einem freien, bis dahin unbelegten Fach eine neue Solltemperatur dieses bestimmten Temperaturbereiches zuweisen, um die Vorgabe, stets eine vorgegebene Anzahl von Schließfächern eines bestimmten Temperaturbereiches vorrätig zu haben, zu erfüllen.

Bei sogenannten Last-Mile-Systemen, bei denen eine Warenanlieferung durch einen Beschicker und eine Warenentnahme durch einen Abholer erfolgt und bei denen im Voraus bestimmte Schließfächer über ein Netzwerk reserviert werden, kann vorab ein gewünschter Temperaturbereich für die Fächer eingestellt werden. Die zentrale Steuereinheit reserviert die Schließfächer der Schließfachanlage und gibt die ausgewählte Solltemperatur vor. Die Auswahl der Temperatur kann auch unter Verwendung einer Datenbank und einer Vorgabe des zukünftigen Inhalts eines Schließfaches erfolgen. So kann beispielsweise vorab ausgewählt werden, dass ein bestimmtes Schließfach in Bälde mit Obst und Gemüse belegt wird. In der genannten Datenbank ist der jeweiligen Ware eine zugehörige Temperatur, beispielsweise +7°C, zugeordnet. Durch eine Auswahl der Ware wird dementsprechend von der zentralen Steuereinheit der Anlage ein Schließfach ausgewählt und reserviert, welche die erforderlichen Kriterien wie Fachgröße und Temperatur erfüllt.

Alternativ dazu kann die zentrale Steuereinheit ein neues Schließfach, welches die erforderliche Größe hat, auswählen und durch eine Änderung der Solltemperatur auf die jeweils notwendige Temperatur bringen.

Gemäß einer weiteren Ausführungsform kann beim Vorliegen einer Schließfachanlage, bei welcher der Endnutzer seine bisherigen Einkäufe vorübergehend lagern möchte, der Endbenutzer selbst eine zur Lagerung seiner bisherigen Einkäufe geeignete Schließfachtemperatur an der Bedieneinheit der Schließfachanlage einstellen.

Des Weiteren ist in vielen Fällen die Ware, die in einem Schließfach der Schließfachanlage deponiert werden soll, mit einem Barcode oder einem RFID-Chip versehen. Weist die Schließfachanlage ein entsprechendes Lesegerät auf, dann kann durch Auslesen des Barcodes bzw. des RFID-Chips die Ware identifiziert und eine geeignete Lagertemperatur über eine Datenbank ermittelt werden. Anschließend wird dem Nutzer ein Schließfach mit der korrekten Temperatur vorgeschlagen und beispielsweise auch sogleich automatisch geöffnet.

Alternativ dazu kann die zu einer Lagerung der Ware geeignete Temperatur auch im Barcode oder dem RFID-Chip der Ware selbst codiert sein, so dass es keiner Datenbank zur Ermittlung einer geeigneten Lagertemperatur bedarf.

Eine vorteilhafte Weiterbildung der Erfindung besteht darin, die zentrale Steuereinheit derart auszubilden, dass sie in einem Falle, bei dem ein Schließfach mit unterschiedliche Waren beschickt wird, diese Waren anhand der Barcodes oder der RFID-Chips identifiziert und dem Nutzer eine Aufteilung der Waren auf verschiedene Schließfächer, von denen jedes die zur Lagerung des jeweiligen Produktes geeignete Temperatur aufweist, vorschlägt.

Jedes Schließfach ist in vorteilhafter Weise mit einem Türsensor ausgestattet, der den Öffnungszustand der Tür des Schließfachs überwacht. Steht eine Schließfachtür zu lange offen, dann kann von der Steuereinheit ein optisches oder akustisches Warnsignal abgegeben werden, damit der Benutzer die Schließfachtür baldmöglichst wieder verschließt.

Beim Überschreiten einer vorgegebenen Zeit des Offenstehens einer Schließfachtür kann die zentrale Steuereinheit in vorteilhafter Weise die Temperiervorrichtung dieses Schließfaches außer Betrieb setzen, um eine Energieverschwendung zu vermeiden. Des Weiteren kann über die zentrale Steuereinheit und/oder ein angeschlossenes Netzwerk ein Hinweis über die nicht geschlossene Schließfachtür an den Betreiber der Schließfachanlage gemeldet werden, beispielsweise in Form eines automatischen Telefonanrufs, einer SMS, einer E-Mail oder einer Push-Benachrichtigung.

Ein außer Betrieb gesetztes Schließfach steht für einen Kunden erst dann wieder zur Verfügung, wenn dieses Schließfach geschlossen wurde und im Inneren des Schließfaches wieder die Solltemperatur vorliegt.

Ein außer Betrieb gesetztes Schließfach wird mittels eines im Bedienbereich der Schließfachanlage vorgesehenen Display als gesperrt angezeigt.

Gemäß einer vorteilhaften Ausgestaltung der Erfindung ist die Steuereinheit derart ausgebildet, dass sie die Dauer der Lagerung einer Ware in einem Schließfach überwacht und ein Warnsignal ausgibt, wenn die Dauer der Lagerung eine vorgegebene Zeitdauer überschreitet. Die Steuereinheit kann dieses Warnsignal beispielsweise durch automatische Aussendung eines Nachrichtensignals an den Betreiber der Schließfachanlage und/oder an den jeweiligen Endkunden aussenden. Der Empfänger des Warnsignals hat dann die Möglichkeit, für eine Entnahme der Ware aus dem jeweiligen Schließfach Sorge zu tragen und dadurch ein Verderben der Ware zu vermeiden.

Eine andere vorteilhafte Ausgestaltung der Erfindung besteht darin, die Schließfächer der Schließfachanlage jeweils von innen entriegelbar auszubilden. Dies erhöht die Sicherheit der Schließfachanlage, da beispielsweise eine unter Anwendung von Gewalt in einem Schließfach eingesperrte Person die Möglichkeit hat, sich aus dem Schließfach zu befreien.

### Bezugszeichenliste

- 1: Gehäuse
- 2: Tür
- 3: Isolationsschicht
- 4: Peltier-Element
- 5: Aluminiumblock
- 6: Kühlrippen
- 7: Lüfter
- 8: Temperatursensor
- 9: Rohr
- 10: Rohrleitungen
- 11: Rohr
- 12: Verdichter
- 13: Kondensator
- 14: Drossel
- 15: Ventil
- 16: Pumpe
- 17: Heizvorrichtung
- 18: Temperatursensor
- 19: Schließfach
- 20: Bedienbereich
- 21: Steuereinheit
- 22: Regelungseinheit

- HL: Halbleiter
- K: Keramik
- MB: Metallbrücke
- Q: Stromquelle
- b: Bediensignale
- e: Einstellsignale
- s: Sensorsignale

## Patentansprüche

1. Schließfachanlage, welche mehrere Schließfächer aufweist, wobei jedes dieser Schließfächer (19) mit einer Temperiervorrichtung (4,5,6,7) ausgestattet ist, die Temperiervorrichtung ein oder mehrere Peltier-Elemente (4) enthält, **dadurch gekennzeichnet, dass** die Peltier-Elemente an einen gemeinsamen Vortemperierkreislauf (9 - 18) angeschlossen sind, welcher zur Versorgung der Peltier-Elemente (4) mittels eines temperierten Fluids ausgebildet ist, und dass der gemeinsame Vortemperierkreislauf eine Heizvorrichtung (17) und eine Kältemaschine (12,13,14) aufweist, die separat in den gemeinsamen Vortemperierkreislauf einschaltbar sind, um das Fluid auf eine gewünschte Temperatur zu bringen, wobei der gemeinsame Vortemperierkreislauf (9 - 18) zum Ausgleich von Außentemperaturschwankungen ausgebildet ist und über den gemeinsamen Vortemperierkreislauf (9 - 18) den Peltier-Elementen (4) unabhängig von einer Umgebungstemperatur ein Fluid mit einer konstanten Temperatur zur Verfügung gestellt wird.

2. Schließfachanlage nach Anspruch 1, **dadurch gekennzeichnet, dass** das oder die Peltier-Elemente (4) in oder an einer Wand des jeweiligen Schließfaches (19) angeordnet sind und jeweils eine Innenseite und eine Außenseite aufweisen.

3. Schließfachanlange nach Anspruch 1 oder 2, **dadurch gekennzeichnet, dass** die Temperatur jedes Schließfaches (19) individuell sowohl erhöhbar als auch erniedrigbar ist.

4. Schließfachanlange nach einem der vorhergehenden Ansprüche, **dadurch gekennzeichnet, dass** die Temperiervorrichtung jedes dieser Schließfächer individuell einschaltbar und ausschaltbar ist.

5. Schließfachanlange nach einem der vorhergehenden Ansprüche, **dadurch gekennzeichnet, dass** sie eine Steuereinheit (21) aufweist, die zur Steuerung der Temperiervorrichtungen der Schließfächer ausgebildet ist.

6. Schließfachanlange nach einem der vorhergehenden Ansprüche, **dadurch gekennzeichnet, dass** die Temperiervorrichtung jeweils mit Kühlrippen (6) ausgestattet sind.

7. Schließfachanlage nach Anspruch 6, **dadurch gekennzeichnet, dass** die Kühlrippen (6) jeweils von einem Lüfter (7) mit Luft beaufschlagbar sind.

8. Schließfachanlange nach einem der vorhergehenden Ansprüche, **dadurch gekennzeichnet, dass** die Schließfächer jeweils eine Isolationsschicht (3) aufweisen.

9. Schließfachanlange nach einem der vorhergehenden Ansprüche, **dadurch gekennzeichnet, dass** in jedem Schließfach ein Temperatursensor (8) angeordnet ist.

10. Schließfachanlange nach einem der vorhergehenden Ansprüche, **dadurch gekennzeichnet, dass** in jedem Schließfach eine Regelungseinheit (22) angeordnet ist.

11. Schließfachanlage nach Anspruch 10, **dadurch gekennzeichnet, dass** die Regelungseinheit (22) dazu ausgebildet ist, einen von der Steuereinheit (21) vorgegebenen Temperatursollwert des jeweiligen Schließfaches mit einem vom Temperatursensor (8) bereitgestellten Temperaturistwert des jeweiligen Schließfaches zu vergleichen und die Temperiervorrichtung des jeweiligen Schließfaches auf den vorgegebenen Temperatursollwert zu regeln.

12. Schließfachanlage nach einem der Ansprüche 1 - 9, **dadurch gekennzeichnet, dass** einem aus mehreren Schließfächern bestehenden Schließfachmodul eine Regelungseinheit zugeordnet ist und diese Regelungseinheit dazu ausgebildet ist, einen von der zentralen Steuereinheit vorgegebenen Temperatursollwert für die Schließfächer des Schließfachmoduls mit einem von einem Temperatursensor gemessenen Temperaturistwert zu vergleichen und die Temperiervorrichtungen der Schließfächer des Schließfachmoduls auf den vorgegebenen Temperatursollwert zu regeln.

13. Schließfachanlage nach Anspruch 5, **dadurch gekennzeichnet, dass** die Steuereinheit (21) dazu ausgebildet ist, der Heizvorrichtung und der Kältemaschine eine konstante Temperatur vorzugeben.

14. Schließfachanlange nach einem der vorhergehenden Ansprüche, **dadurch gekennzeichnet, dass** sie mit einer Lesevorrichtung ausgestattet ist, welche zur Identifizierung einer Ware durch Auslesen eines auf der Ware oder deren Verpackung vorgesehenen Warencodes ausgebildet ist und dass die Steuereinheit anhand des Warencodes ein zur Lagerung der Ware geeignetes Schließfach ermittelt.

15. Schließfachanlage nach Anspruch 14, **dadurch gekennzeichnet, dass** die Lesevorrichtung ein Barcodeleser ist oder zum Auslesen eines RFID-Chips ausgebildet ist.

16. Schließfachanlage nach Anspruch 14 oder 15, **dadurch gekennzeichnet, dass** die Steuereinheit zur Ausgabe eines Signals ausgebildet ist, durch welches einem Benutzer das zur Lagerung der Ware geeignete Schließfach signalisiert wird.

17. Schließfachanlage nach Anspruch 16, **dadurch gekennzeichnet, dass** die Signalisierung durch ein automatisches Öffnen der Tür des zur Lagerung der Ware geeigneten Schließfachs erfolgt.

18. Schließfachanlange nach einem der vorhergehenden Ansprüche, **dadurch gekennzeichnet, dass** die Steuereinheit derart ausgebildet ist, dass sie die Dauer der Lagerung einer Ware in einem Schließfach überwacht und ein Warnsignal ausgibt, wenn die Dauer der Lagerung eine vorgegebene Zeitdauer überschreitet.

## Claims

1. Locker system comprising several lockers, wherein each of these lockers (19) is provided with a temperature control device (4, 5, 6, 7), the temperature control device contains one or more Peltier elements (4), **characterized in that** the Peltier elements are connected to a common pre-temperature control circuit (9-18), which is made for supplying the Peltier elements by means of a tempered fluid, and that the common pre-temperature control circuit comprises a heating device (17) and a refrigerating machine (12, 13, 14), which are switchable into the common pre-temperature control circuit separately to bring the fluid to a desired temperature, wherein the common pre-temperature control circuit (9-18) is made for compensation of external temperature fluctuations and a fluid with a constant temperature is provided to the Peltier elements (4) independently of an ambient temperature via the common pre-temperature control circuit (9-18).

2. Locker system according to claim 1, **characterized in that** the Peltier element (4) or the Peltier elements (4) are arranged in or on a wall of the respective locker (19) and each comprise an inner side and an outer side.

3. Locker system according to claim 1 or 2, **characterized in that** the temperature of each locker (19) is individually increasable as well as reducible.

4. Locker system according to one of the preceding claims, **characterized in that** the temperature control device of each of these lockers is individually switchable on and off.

5. Locker system according to one of the preceding claims, **characterized in that** it comprises a control unit (21), which is configured to control the temperature control devices of the lockers.

6. Locker system according to one of the preceding claims, **characterized in that** each of the temperature control devices are equipped with cooling fins (6).

7. Locker system according to claim 6, **characterized in that** the cooling fins (6) are suppliable with air by a fan (7) each.

8. Locker system according to one of the preceding claims, **characterized in that** the lockers comprise an insulating layer (3) each.

9. Locker system according to one of the preceding claims, **characterized in that** a temperature sensor (8) is arranged in each locker.

10. Locker system according to one of the preceding claims, **characterized in that** a regulation unit (22) is arranged in each locker.

11. Locker system according to claim 10, **characterized in that** the regulation unit (22) is configured to compare a temperature setpoint of the respective locker specified by the control unit (21) with an actual temperature value of the respective locker provided by the temperature sensor (8) and to regulate the temperature control device of the respective locker to the specified temperature setpoint.

12. Locker system according to one of the claims 1-9, **characterized in that** a regulation unit is allocated to a locker module consisting of one or more lockers and this regulation unit is configured to compare a preset temperature setpoint for the lockers of the locker module by the central control unit with an actual temperature value measured by a temperature sensor and to regulate the temperature control devices of the lockers of the locker module to the specified temperature setpoint.

13. Locker system according to claim 5, **characterized in that** the control unit (21) is configured to preset a constant temperature for the heating device and the refrigerating machine.

14. Locker system according to one of the preceding claims, **characterized in that** it is equipped with a reading device, which is configured to identify goods by reading a commodity code provided on the goods or their packaging, and **in that** the control unit uses the commodity code to determine a locker suitable for storing the goods.

15. Locker system according to claim 14, **characterized in that** the reading device is a barcode reader or is configured to read out a RFID chip.

16. Locker system according to claim 14 or 15, **characterized in that** the control unit is configured to output a signal by which the locker suitable for storing the goods is indicated to a user.

17. Locker system according to claim 16, **characterized in that** the signaling occurs by an automatic opening of the door to the locker suitable for storing the goods.

18. Locker system according to one of the preceding claims, **characterized in that** the control unit is configured in such a way to monitor the duration of storage of goods in a locker and to emit a warning signal if the duration of storage exceeds a predetermined period.

## Revendications

1. Installation de coffre qui présente plusieurs coffres, dans laquelle chacun de ces coffres (19) est doté d'un dispositif d'équilibrage de température (4, 5, 6, 7), le dispositif d'équilibrage de température contient un ou plusieurs éléments Peltier (4), **caractérisée en ce que** les éléments Peltier sont raccordés à un circuit de pré-équilibrage de température (9-18) commun qui est conçu pour approvisionner les éléments Peltier (4) au moyen d'un fluide à température équilibrée, et **en ce que** le circuit de pré-équilibrage de température commun présente un dispositif de chauffage (17) et une machine réfrigérante (12, 13, 14) qui peuvent être activés séparément dans le circuit de pré-équilibrage de température commun pour amener le fluide à une température souhaitée, dans laquelle le circuit de pré-équilibrage de température (9-18) commun est conçu pour compenser des fluctuations de températures extérieures et, via le circuit de pré-équilibrage de température (9-18) commun, un fluide avec une température constante est mis à disposition des éléments Peltier (4) indépendamment d'une température ambiante.

2. Installation de coffre selon la revendication 1, **caractérisée en ce que** le ou les éléments Peltier (4) sont agencés dans ou contre une paroi du coffre (19) respectif et présentent respectivement un côté intérieur et un côté extérieur.

3. Installation de coffre selon la revendication 1 ou 2, **caractérisée en ce que** la température de chaque coffre (19) peut individuellement être tant augmentée que diminuée.

4. Installation de coffre selon l'une des revendications précédentes, **caractérisée en ce que** le dispositif d'équilibrage de température de chacun de ces coffres peut individuellement être activé ou désactivé.

5. Installation de coffre selon l'une des revendications précédentes, **caractérisée en ce qu'**elle présente une unité de commande (21) qui est conçue pour commander les dispositifs d'équilibrage de température des coffres.

6. Installation de coffre selon l'une des revendications précédentes, **caractérisée en ce que** le dispositif d'équilibrage de température est respectivement doté d'ailettes de refroidissement (6).

7. Installation de coffre selon la revendication 6, **caractérisée en ce que** les ailettes de refroidissement (6) peuvent être respectivement sollicitées avec de l'air par un ventilateur (7).

8. Installation de coffre selon l'une des revendications précédentes, **caractérisée en ce que** les coffres présentent respectivement une couche isolante (3).

9. Installation de coffre selon l'une des revendications précédentes, **caractérisée en ce qu'**un capteur de température (8) est agencé dans chaque coffre.

10. Installation de coffre selon l'une des revendications précédentes, **caractérisée en ce qu'**une unité de régulation (22) est agencée dans chaque coffre.

11. Installation de coffre selon la revendication 10, **caractérisée en ce que** l'unité de régulation (22) est conçue pour comparer une valeur nominale de température du coffre respectif préétablie par l'unité de commande (21) à une valeur effective de température du coffre respectif fournie par le capteur de température (8) et pour régler le dispositif d'équilibrage de température du coffre respectif sur la valeur nominale de température préétablie.

12. Installation de coffre selon l'une des revendications 1-9, **caractérisée en ce qu'**une unité de régulation est attribuée à un module de coffres constitué de plusieurs coffres et cette unité de régulation est conçue pour comparer une valeur nominale de température pour les coffres du module de coffres préétablie par l'unité de commande centrale à une valeur effective de température mesurée par un capteur de température et pour régler les dispositifs d'équilibrage de température des coffres du module de coffres sur la valeur nominale de température préétablie.

13. Installation de coffre selon la revendication 5, **caractérisée en ce que** l'unité de commande (21) est conçue pour affecter une température constante au dispositif de chauffage et à la machine réfrigérante.

14. Installation de coffre selon l'une des revendications précédentes, **caractérisée en ce qu'**elle est dotée d'un dispositif de lecture qui est conçu pour identifier une marchandise par lecture d'un code de marchandise prévu sur la marchandise ou sur son emballage et **en ce que** l'unité de commande, en se fondant sur le code de marchandise, détermine un coffre approprié pour l'emmagasinage de la marchandise.

15. Installation de coffre selon la revendication 14, **caractérisée en ce que** le dispositif de lecture est un code à barres ou est conçu pour lire une puce RFID.

16. Installation de coffre selon la revendication 14 ou 15, **caractérisée en ce que** l'unité de commande est conçue pour sortir un signal via lequel le coffre approprié pour l'emmagasinage de la marchandise est signalé à un utilisateur.

17. Installation de coffre selon la revendication 16, **caractérisée en ce que** la signalisation s'effectue par une ouverture automatique de la porte du coffre approprié pour l'emmagasinage de la marchandise.

18. Installation de coffre selon l'une des revendications précédentes, **caractérisée en ce que** l'unité de commande est conçue de telle sorte qu'elle surveille la durée de l'emmagasinage d'une marchandise dans un coffre et émet un signal d'avertissement lorsque la durée dépasse une durée de temps prédéfinie.
